# EUROPÄISCHE PATENTSCHRIFT

(11) **EP 0 235 493 B1**
(45) Veröffentlichungstag und Bekanntmachung des Hinweises auf die Patenterteilung: **11.10.1989**
(21) Anmeldenummer: 86810095.9
(22) Anmeldetag: 25.02.1986
(51) Int. Cl.: E06B 3/26

(54) **Wärmedämmendes Verbundprofil**
Thermally insulating composite profile member
Profilé composite thermiquement isolant

(43) Veröffentlichungstag der Anmeldung: 09.09.1987
(73) Patentinhaber: Geilinger AG, CH-8401 Winterthur (CH)
(72) Erfinder: Grether, Paul, CH-8472 Seuzach (CH)
(74) Vertreter: Gäbel, Walter Dr.

(56) Entgegenhaltungen:
- EP-A- 0 032 408
- EP-A- 0 059 458
- DE-A- 2 741 905
- DE-A- 2 744 553
- FR-A- 2 312 615

## Beschreibung

Die Erfindung betrifft ein wärmedämmendes Verbundprofil für Fenster, Türen und/oder Fassaden, bei dem zwei Profilteile aus Metall durch Stege aus schlecht wärmeleitendem Kunststoff im Abstand voneinander gehalten sind, wobei die Kunststoffstege und die Metallteile mit abgewinkelten Verankerungsleisten ineinander greifen, und wobei ferner in die seitlichen Flanken der Metallteile eine Verzahnung eingeschnitten ist.

Verbundprofile der vorstehend genannten Art sind bekannt aus der EP-A 0 059 458, die Kunststoffstege weisen bei diesen Profilen Nuten auf, in die Vorsprünge der Metallteile bei der Montage in Richtung senkrecht zur Ebene der Scheiben eingepresst werden. Die auf den Vorsprüngen der Metallteile angebrachte Verzahnung, deren Zähne im wesentlichen in Einpressrichtung verlaufen, dienen dazu, die Schubfestigkeit in axialer Richtung zu verbessern. Die Verbindung der Kunststoffstege mit den Metallteilen soll dabei zum einen durch das Einpressen und Einprägen der Zähne in die Kunststoffnuten und zum anderen durch Hinterschneidungen in den Nuten gewährleistet werden. Durch die Zähne wird der Kunststoff dabei teils verdichtet und teils verdrängt.

Aus Festigkeitsgründen werden die wärmeisolierenden Stege in neuerer Zeit aus faserverstärktem Kunststoff, insbesondere aus glasfaserverstärktem Polyamid, gefertigt. Dabei hat sich nun gezeigt, dass ein Einpressen und Einprägen einer Verzahnung in faserverstärkten Kunststoff nur in ungenügendem Masse stattfindet, so dass die axiale Schubfestigkeit in unzulässiger Weise verringert wird und daher zu wenig zuverlässig ist. Bei anderen Profilen hat man daher durch Hinzufügen von Zusatzelementen (siehe z. Beispiel EP-A 0 085 410) und/oder mit Hilfe eines Klebstoffes (EP-A 0 043 968) einen besseren Formschluss und eine höhere Schubfestigkeit angestrebt. Durch zusätzliche Arbeitsgänge für das Einbringen des Zusatzmaterials und/oder des Klebstoffes und für das Aushärten einer Klebeverbindung wird die Profilherstellung wesentlich komplizierter und aufwendiger.

Weiterhin müssen bei einem Teil der bekannten Profilkonstruktionen die Kunststoffstege in Längsrichtung in die Metallteile eingezogen und anschliessend durch Anpressen einer Nutenflanke fixiert werden, da die Verbindung zwischen Metallteilen und Kunststoffstegen bei Profilen dieser Art durch formschlüssiges Verbinden in hinterschnittenen Nuten erfolgt, wie dies auch bei der eingangs erwähnten Konstruktion der Fall ist. Die Montage solcher Profile erfordert daher oftmals Anlagen, deren Länge mehr als das Zweifache der Profillänge beträgt; diese ist bei handelsüblichen Profilen etwa 6 m, so dass Montageplätze von etwa 15 m Länge erforderlich sind.

In der eingangs genannten EP-A sind darüberhinaus Profile gezeigt und beschrieben, bei denen der Kunststoff in an ihren Flanken aufgerauhte oder mit Zacken versehene Nuten der Metallteile eingedrückt wird. Aufrauhung und Zacken dienen hier der Erhöhung der Reibungskräfte; ein Formschluss und damit eine Schubübertragung sind damit nicht möglich.

Aufgabe der Erfindung ist es, den Verbund zwischen Metallteilen und faserverstärkten Kunststoffstegen zu verbessern, insbesondere bei hochwärmegedämmten Verbundprofilen, bei denen an Festigkeit und Dauerhaftigkeit, vor allem - wegen des Kriechens des Kunststoffes - bei Erwärmung, besonders hohe Anforderungen gestellt werden, da deren Stege eine 5- bis 8-fache Höhe derjenigen bisher üblicher Profile haben und infolge grösserer Temperaturdifferenzen höhere Schubbelastungen aufweisen. Weiterhin soll die Herstellung derartiger Verbundprofile vereinfacht werden, wobei gegebenenfalls der Platzbedarf und/oder die Anzahl der Arbeitsgänge zu verringern sind.

Diese Aufgabe wird dadurch gelöst, dass die Zähne der Verzahnung in Richtung senkrecht zur durch die Längsschub- und die Querzugkraft definierten Bezugsebene verlaufen, und dass ferner die an den aus faserverstärktem Kunststoff, insbesondere aus glasfaserverstärktem Polyamid, bestehenden Stegen angeordneten Verankerungsleisten durch Einpressen in Richtung der Zähne mittels mindestens teilweise spanabhebender Formgebung des Kunststoffes in die Verzahnung der Metallteile eingepasst und in dieser klebstofffrei verankert sind, ohne dass zur formschlüssigen Verbindung die Leisten Hinterschneidungen in den Nuten hintergreifen.

Ein raum- und arbeitssparendes Herstellungsverfahren für die neuen Verbundprofile ist dadurch gekennzeichnet, dass mittels eines gehärteten Stempels oder Räumers in die seitlichen Flanken der Nuten der Metallteile die Verzahnung eingeschnitten wird, und dass anschliessend die Verankerungsleisten der Stege in Richtung senkrecht zur durch die Längsschub- und die Querzugkraft definierten Bezugsebene in die verzahnte Nut eingepresst werden.

Die spanabhebende Formgebung, die durch die Verzahnung in dem faserverstärkten Kunststoff erfolgt, gewährleistet eine hohe Festigkeit des Verbundes und damit eine grosse Schubbelastbarkeit in axialer Richtung, das Fehlen von Hinterschneidungen für eine formschlüssige Verbindung erlaubt es den Verbund zwischen Metall und Kunststoff durch Einpressen in Richtung senkrecht auf durch Längsschub- und Querzugkraft definierten Ebene des Profils herzustellen. Damit kann ein Einziehen der Stege in Längsrichtung des Profils entfallen. Der Platzbedarf für die Montage des Verbundprofils ist somit etwa auf die Profillänge, also auf etwas weniger als die Hälfte reduziert.

Weiterhin findet durch das Einpressen wegen der materialbedingt nicht idealen Schnittverhältnisse zwischen faserverstärktem Kunststoff und dem Metallteil, der vorzugsweise aus Aluminium oder einer Aluminiumlegierung besteht, neben der zerspanenden Verformung des Kunststoffes ein leichts Aufspreizen der Metallschenkel der Nut statt; dadurch entsteht eine Vorspannung im Verbundbereich, die die Sicherheit des Form- und Kraftschlusses auch bei grossen Temperaturdifferenzen im praktischen Einsatz zusätzlich erhöht.

Obwohl es generell möglich ist, die Nuten in gabelartigen abgewinkelten Flanken der Stege anzuordnen und die Verzahnung in Seitenflanken von entsprechenden Verankerungsleisten eines Metallteils anzubringen - also eine Umkehrung von "Vater"- und "Mutter"teil des Verbundes vorzunehmen -, ist es vorteilhaft, Nut und Verzahnung dem Metallteil zuzuordnen, weil wegen der Kaltfliesseigenschaften des Kunststoffes bei einer Zuordnung der Nuten zu dem Kunststoffsteg die geschilderte Vorspannung im Laufe der Zeit verlorenginge, und der Verbund beeinträchtigt werden könnte.

Mit Vorteil kann als zusätzliche Sicherung des Verbundes ein Biegelappen vorgesehen sein. Durch die abgewinkelte Form der Verankerungsleisten an den Stegen wird die Querzugkraft aus den Stegen exzentrisch weitergeleitet; es ist daher zweckmässig, wenn an die Stirnseiten der Leisten ein in Längsrichtung verlaufender Nocken angesetzt ist, der in eine entsprechende Vertiefung der Nut eingreift. Der Nocken bewirkt durch den Eingriff in die Vertiefung eine Einspannung der abgewinkelten Verankerungsleiste in der Nut und verhindert eine unzulässige Deformation des Kunststoffsteges.

Für die Herstellung des neuen Verbundprofils sind nur zwei Arbeitsgänge erforderlich: Das Schneiden der Verzahnung in den Metallteil und das spanabhebende Einpressen der Verzahnung in den Kunststoff. Darüber hinaus können diese beiden Arbeitsgänge mit Vorteil auf der ganzen Profilänge gleichzeitig durchgeführt werden.

Die Material "verschiebenden" Schneid- und Einpressprozesse können erheblich erleichtert werden, wenn die Nut eine Hinterschneidung aufweist, die an die "inneren" Enden der Zähne anschliesst, und/ oder wenn am in Einpressrichtung hinteren Ende der Verzahnung die Nute und/oder die Leisten mit Auffangrillen für die Aufnahme der bei der Formgebung abgeschälten Kunststoffspäne versehen sind.

Im folgenden wird die Erfindung anhand eines Ausführungsbeispiels im Zusammenhang mit der Zeichnung näher erläutert.
Fig. 1 ist in schematischer räumlicher Darstellung ein Schnitt durch das neue Verbundprofil senkrecht zu siner Längsrichtung;
Fig. 2 zeigt in ähnlicher räumlicher Darstellung das Schneiden der Verzahnung in eine Nut als ersten Arbeitsgang des Herstellungsverfahrens;
Fig. 3 gibt den zweiten Arbeitsgang des Herstellungsverfahrens, nämlich das Einpressen des Kunststoffes in eine verzahnte Nut wieder;
Fig. 4 schliesslich ist in ebener Darstellung eine Verbundstelle an dem neuen Profil als vergrössertes Detail D aus Fig. 1.

Das neue Verbundprofil, das beispielsweise als Rahmenprofil eines Fensters dient, hat für die notwendige mechanische Festigkeit zwei metallene Profilteile 1 und 2, vorzugsweise aus Aluminium.

Als wärmeisolierende Verbindung der Metallteile 1 und 2 sind plattenartige Stege 5 aus glasfaserverstärktem Polyamid vorgesehen, zwischen denen zusätzlich als Isolationsmaterial 6 Schaumstoff oder Mineralfasermaterial eingelagert sind.

Damit die Stegverbindung Querzugkräfte Q aufnehmen kann, sind ihre Enden abgewinkelt zu Verankerungsleisten 7, die in Nuten 8 der Metallteile 1 und 2 eingepresst sind. Neben den Querzugkräften Q werden im Verbundbereich D auch die Längsschubkräfte L von den Stegen 5 auf die Metallteile 1 und 2 bzw. umgekehrt übertragen. Besonders bei hochisolierenden Metall-Kunststoff-Verbundprofilen mit einem Abstand a zwischen den Metallteilen 1 und 2 von mindestens 40 mm (EP-A1-01 17 885) ist wegen der grossen Temperaturdifferenz zwischen äusserem und inneren Profilteil 1 und 2 eine grosse Differenz der Wärmedehnung und somit auch eine grosse Längsschubbeanspruchung der Kunststoffstege 5 und der Verbundzone D zu erwarten.

Die bei darartigen Verbundprofilen gestellten Mindestanforderungen hinsichtlich der notwendigen Widerstandsfähigkeit gegen Querzugkräfte Q sind beispielsweise in der "Richtlinie für den Nachweis der Standsicherheit von Metall-Kunststoff-Verbundprofilen" des Instituts für Bautechnik, Berlin, enthalten. Sie betragen für die Querzugkraft Q = 20 N/mm Profillänge bei einer Temperatur von 80°C

Die Richtung der beiden Kräfte L und Q definieren die Bezugsebene B, die parallel den Flächen der Stege 5 verläuft; senkrecht zu dieser Ebene B verlaufen die Zähne 10 und die Einpressrichtung E für die Stege 5 bzw. die Leisten 7 in die Nuten 8.

Als Sicherung des Verbundes zwischen den Profilteilen 1 und 2 und den Stegen 5 ist ein Biegelappen 9 an den Metallteilen 1 und 2 vorhanden, der am Ende des noch zu beschreibenden Einpressvorganges für die Verankerungsleisten 7 in die Nuten 8 gegen eine rückseitig Schulter 11 (Fig. 4) der Leisten 7 gepresst wird. Der Lappen 9 verhindert ein seitliches Herausgleiten der Leisten 7 aus den Nuten 8, im praktischen Einsatz ist er keinerlei Belastungen unterworfen.

Der erste Schritt für die Herstellung des neuen Verbundprofils besteht im Schneiden der Verzahnung 10 in die Seitenflanken 12 (Fig. 1) der Nuten 8 in dem metallenen Profilteilen 1 und 2. Wie in der vergrösserten Darstellung einer Nut 8 in Fig. 2 gezeigt wird, wird die Verzahnung 10 in beiden Seitenflanken 12 der Nut 8 durch einen gehärteten Stempel oder Räumer 13, beispielsweise aus Stahl, eingeschnitten, der in Einpressrichtung E in die Nut 8 eindringt. An das "innere" Ende der Zähne 10 schliesst sich in der Nut 8 eine Hinterschneidung 14 an, die zum einen ein Abreissen der vom Stempel 13 zwischen den Zähnen 10 abgeschälten Metallspäne sicherge stellt und zum zweiten diese Metallspäne "eingelagert", bis sie entfernt, z.Beispiel ausgeblasen, werden. Im Boden der Nut 8,14 ist eine rechteckige Vertiefung 15, deren Funktion später beschrieben wird.

Schliesslich sind "vor" den Zähnen 10 in den Seitenflanken 12 der Nut 8 Längsrillen 16 und 17 für die Aufnahme des beim Einpressen zerspanten Kunststoffs der Stege 5 vorgesehen, wie später noch beschrieben wird.

Fig. 3 gibt den Beginn des zweiten Arbeitsganges bei der Herstellung des Verbundes wieder, bei dem eine Verankerungsleiste 7 in die Verzahnung 10 der Nut 8 von einer Presse 18 in der gleichen Richtung E wie die Verzahnung 10 eingepresst werden. Die Zähne 10 in den härteren Metallteilen 1 und 2 schneiden dabei eine entsprechende Gegenverzahnung in die Seitenflanken der Leisten 7, wobei die anfallenden Späne in Auffangrillen 16 und 17 der Metallteile 1 und 2 und 19 und 20 am Fuss der Verankerungsleisten 7 eingelagert werden.

Die Kunststoffstege 5 können dabei in allen vier Verbundbereichen D - und mit Vorteil über die gesamte Profillänge - mit Hilfe einer entsprechend ausgerüsteten Abkantpresse 18 gleichzeitig eingepresst. werden. Wegen der materialbedingt nicht idealen Schnittverhältnisse zwischen der Leiste 7 und dem metallenen Profilteil 1 oder 2 findet neben der zerspanenden Verformung des Kunststoffs auch ein leichtes Aufspreizen der Schenkel 24,25 (Fig. 4) der Nut 8 statt. Die dadurch entstehende Vorspannung in der Verbundzone D gewährleistet einen sicheren Form- und Kraftschluss auch bei grossen Temperaturschwankungen im praktischen Einsatz.

Gegen Ende des Einpressvorgangs biegt eine Nase 21 an der Aussenseite der Presse 18 den Biegelappen 9 in Richtung auf den Steg 5, wobei dieser Lappen 9 auf einer Schulter 22 an der äusseren Begrenzung des Steges 5 zur Auflage kommt.

Mit einem stimseitigen Nocken 23 greift die Leiste 7 in die bereits erwähnte Vertiefung 15 im Boden der Nut 8 der Metallprofile 1 und 2 ein. Durch diesen Eingriff bewirkt der Nocken 23 eine Einspannung der Verankerungsleiste 7 des Kunststoffsteges 5 im Metallprofil 1 oder 2 und nimmt so das Moment auf, das durch den exzentrischen Angriff der Querzugkraft Q in der Leiste 7 entsteht. Nokken 23 und Vertiefung 15 verhindern so eine unzulässige Deformation des Kunststoffprofiles infolge des exzentrischen Angreifens der Querzugkräfte Q.

Wie bereits erwähnt ist es auch möglich, die Erfindung bei einer Umkehrung von Nut und Leiste anzwenden, wobei die Leiste am Metallprofil 1 oder 2 und die Nut am Steg 5 angeordnet sind, was jedoch wegen des Kaltfliessens des Kunststoffes gewisse Nachteile mit sich bringt.

## Patentansprüche

1. Wärmedämmendes Verbundprofil für Fenster, Türen und/oder Fassaden, bei dem zwei Profilteile aus Metall durch Stege au schlecht wärmeleitendem Kunststoff im Abstand voneinander gehalten sind, wobei die Kunststoffstege und die Metallteile mit abgewinkelten Verankerungsleisten ineinander greifen, und wobei ferner in die seitlichen Flanken der Metallteile eine Verzahnung eingeschnitten ist, dadurch gekennzeichnet, dass die Zähne der Verzahnung (10) in Richtung (E) senkrecht zur durch die Längsschub und die Querzugkraft (L bzw. Q) definierten Bezugsebene (B) verlaufen, und dass ferner die an den aus faserverstärktem Kunststoff, insbesondere aus glasfaserverstärktem Polyamid, bestehenden Stegen (5) angeordneten Verankerungsleisten (7) durch Einpressen in Richtung (E) der Zähne mittels mindestens teilweise spanabhebender Formgebung des Kunststoffes in die Verzahnung (10) der Metallteile (1, 2) eingepasst und in dieser klebstofffrei verankert sind, ohne dass zur formschlüssigen Verbindung die Leisten (7) Hinterschneidungen in den Nuten (8) hintergreifen.

2. Verbundprofil nach Anspruch 1, dadurch gekennzeichnet, dass die Verbindung zwischen Steg (5) und Metallteil (1, 2) durch Biegelappen gesichert ist.

3. Verbundprofil nach Anspruch 1, dadurch gekennzeichnet, dass an die Stirnseite der Leisten (7) ein in Längsrichtung verlaufender Nocken (23) angesetzt ist, der in eine entsprechende Vertiefung (15) der Nuten (8) eingreift.

4. Verbundprofil nach Anspruch 1, dadurch gekennzeichnet, dass die Nut (8) eine Hinterschneidung (14) aufweist, die an die "inneren" Enden der Zähne (10) anschliesst.

5. Verbundprofil nach Anspruch 1, dadurch gekennzeichnet, dass am in Einpressrichtung (E) hinteren Ende der Verzahnung (10) die Nuten) (8) und/oder die Leisten (7) mit Auffangrillen (16,17 bzw. 19,20 für die Aufnahme der bei der Formgebung abgeschälten Kunststoffspäne versehen sind.

6. Verfahren zur Herstellung des Verbundprofils nach Anspruch 1, dadurch gekennzeichnet, dass mittels eines gehärteten Stempels oder Räumers (13) in die seitlichen Flanken (12) der Nuten (8) der Metallteile (1,2) die Verzahnung eingeschnitten wird, und dass anschliessend die Verankerungsleisten (7) der Stege (5) in der Richtung (E) senkrecht zur durch die Längsschub- und die Querzugkraft (L bzw. Q) definierten Bezugsebene (B) in die verzahnte Nut (8) eingepresst werden.

7. Verfahren nach Anspruch 6, dadurch gekennzeichnet, dass das Schneiden der Verzahnung (10) und/oder das Einpressen der Stege (5) gleichzeitig auf der ganzen Profillänge durchgeführt werden.

## Claims

1. Thermally insulating composite profile member for doors, windows and/or facades in which two profile members of metal are held at a distance from one another by webs of poorly thermally conductive plastics material, the plastics webs and the metal members interlocking with angled anchoring strips and toothing also being cut into the lateral flanks of the metal members, characterised in that the teeth of the toothing (10) extend in the direction (E) perpendicular to the reference plane (B) defined by the longitudinal thrust force and the transverse tensional force (L and Q, respectively) and that further the anchoring strips (7) arranged on the webs (5), which comprise fibrereinforced plastics material, particularly glass fibrereinforced polyamide, are fitted into the toothing (10) of the metal members (1, 2) by pressing in the direction (E) of the teeth by means of at least partially shaping the plastics material by the removal of material and are anchored therein without adhesive without the strips (7) engaging behind undercuts in the grooves (8) in order to achieve a form-locking connection.

2. Composite profile member as claimed in Claim 1, characterised in that the connection between the web (5) and metal member (1, 2) is protected by a bending flange.

3. Composite profile member as claimed in Claim 1, characterised in that positioned on the end face of the strips (7) there is a cam (23) extending in the longitudinal direction which engages in a corresponding recess (15) in the grooves (8).

4. Composite profile member as claimed in Claim 1, characterised in that the groove (8) has an undercut (14) which is adjacent to the 'inner' ends of the teeth (10).

5. Composite profile member as claimed in Claim 1, characterised in that at the rear end of the toothing (10) in the pressing-in direction (E) the grooves (8) and/or the strips (7) are provided with collecting grooves (16, 17 and 19, 20) for receiving the plastics chippings peeled away during the shaping.

6. Method of manufacturing the composite profile member as claimed in Claim 1, characterised in that the toothing is cut into the lateral flanks (12) of the grooves (8) in the metal members (1, 2) by means of a hardened stamp or reamer (13) and that subsequently the anchoring strips (7) of the webs (5) are pressing into the toothed groove (8) in the direction (E) perpendicular to the reference plane (B) defined by the longitudinal thrust force and the transverse tensional force (L and Q, respectively).

7. Method as claimed in Claim 6, characterised in that the cutting of the toothing (10) and/or the pressing-in of the webs (5) are performed simultaneously over the entire length of the profile.

## Revendications

1. Profilé composite thermiquement isolant pour fenêtre, portes et/ou façades, dans lequel deux parties de profilé en métal sont maintenues à une certaine distance l'une de l'autre par des nervures en une matière synthétique mauvaise conductrice de la chaleur, les nervures en matière synthétique et les parties en métal s'emmanchant au moyen de baguettes d'ancrage en angle et de plus, dans les flancs latéraux des parties en métal est découpée une denture, caractérisé en ce que les dents de la denture (10) passent, en direction (E), perpendiculairement au plan de référence (B) défini par la force de cisaillement longitudinal et la force de traction transversale (L) ou respectivement (Q), et en ce que de plus les baguettes d'ancrage (7) disposées sur les nervures (5) en une matière synthétique renforcée de fibres, en particulier en un polyamide renforcé de fibres de verre, sont adaptées en pressant dans la direction (E) les dents au moyen d'un façonnage partiel avec enlèvement de la matière synthétique dans la denture (10) des parties en métal (1, 2) et y sont ancrées sans colle, sans que pour une liaison de forme, les baguettes (7) s'enclenchent dans des contredépouilles dans les rainures (8).

2. Profilé composite selon la revendication 1, caractérisé en ce que la liaison entre la nervure (5) et la partie en métal (1, 2) est assurée par une patte repliée.

3. Profilé composite selon la revendication 1, caractérisé en ce qu'un ergot (23) est prévu en direction longitudinale sur le côté frontal de la baguette (7), qui s'insère dans un renfoncement correspondant (15) de la rainure (8).

4. Profilé composite selon la revendication 1, caractérisé en ce que la rainure (8) présente une con- tredépouille (14) qui se raccorde aux extrémités "intemes" des dents (10).

5. Profilé composite selon la revendication 1, caractérisé en ce qu'à l'extrémité arrière de la denture (10), en direction d'enfoncement (E), les rainures (8) et/ou les baguettes (7) sont pourvues de gorges de réception (16, 17) ou respectivement (19, 20) pour la réception des morceaux de matière synthétique enlevés lors de l'usinage.

6. Procédé de fabrication du profilé composite selon la revendication 1, caractérisé en ce que la denture est découpée, au moyen d'un poinçon ou d'un aléseur trempé (13) dans les flancs latéraux (12) des rainures (8) des parties en métal (1, 2), et en ce qu'ensuite les baguettes d'ancrage (7) des nervures (5) sont enfoncées dans la direction (E) perpendiculaire au plan de référence (B) défini par la force de cisaillement longitudinal et de traction transversale (L) et respectivement (Q), dans la rainure dentée (8).

7. Procédé selon la revendication 6, caractérisé en ce que la découpe de la denture (10) et/ou l'enfoncement en pressant des nervures (5) sont accomplis simultanément sur toute la longueur du profilé.
